# EUROPÄISCHE PATENTSCHRIFT

(11) **EP 3 284 894 B1**
(45) Veröffentlichungstag und Bekanntmachung des Hinweises auf die Patenterteilung: **15.11.2023**
(21) Anmeldenummer: 17185158.7
(22) Anmeldetag: 07.08.2017
(51) Int. Cl.: E06B 3/26, E06B 3/263, E06B 7/02, E06B 3/28, E06B 5/20

(54) **FENSTERANORDNUNG**
WINDOW ARRANGEMENT
SYSTÈME DE FENÊTRE

(30) Priorität: 19.08.2016 DE 102016115423
(43) Veröffentlichungstag der Anmeldung: 21.02.2018
(73) Patentinhaber: HUECK GmbH & Co. KG, 58511 Lüdenscheid (DE)
(72) Erfinder: Meister, Wolfgang, 58540 Meinerzhagen (DE)
(74) Vertreter: Meissner Bolte Partnerschaft mbB

(56) Entgegenhaltungen:
- DE-A1- 2 618 803
- DE-A1- 2 806 574
- DE-A1- 3 422 151
- DE-A1- 19 707 843
- DE-U1- 7 729 730
- DE-U1-202014 100 066

## Beschreibung

Die vorliegende Erfindung betrifft eine Fensteranordnung gemäß dem Oberbegriff des unabhängigen Patentanspruchs 1.

Eine derartige Fensteranordnung ist dem Prinzip nach bereits aus dem Stand der Technik, und insbesondere der Druckschrift DE 197 07 843 A1 bekannt.

Dieser Stand der Technik betrifft ein Gebäudeaußenfenster, insbesondere Lochfenster, mit einem in einer Fensteröffnung an der Gebäudeinnenseite vorgesehenen ersten Fensterelement, welches einen in der Fensteröffnung befestigten Stockrahmen und zumindest einen schwenkbar und/oder kippbar an diesem Stockrahmen vorgesehenen Fensterflügel mit einer ersten Verglasung aufweist. Das aus diesem Stand der Technik bekannte Gebäudeaußenfenster weist ferner einen an der Gebäudeaußenseite vorgesehenen zweiten Fensterrahmen mit einer zweiten Verglasung sowie mit im Raum zwischen den Fensterelementen vorgesehenen Mitteln zur Schallabsorption auf. Dabei ist eine der beiden Verglasungen eine Mehrfachverglasung und eine Verglasung von einer Glasscheibe gebildet.

Die Druckschrift DE 77 29 730 U1 betrifft Fenster, bestehend aus Flügelrahmen und Blendrahmen und zwei im Abstand parallel zueinander angeordneten Glasscheiben mit einem Luftkanal zur Abfuhr von Raumluft nach außen.

Die Druckschrift DE 26 18 803 A1 betrifft eine Einrichtung zur Schalldämmung an bereits eingebauten Fenstern und Montage einer zusätzlichen Glasscheibe.

Das Leben in der Großstadt wird heutzutage von mitunter sehr lauten Geräuschen im Alltag begleitet. Häfen, Flughäfen, der Straßenverkehr und die Industrie sind nur einige Verursacher einer ständigen Lärmemission, die mitunter gesundheitliche und psychische Schäden bei den Anwohnern hervorrufen können.

Aus diesem Grund stellen Großstädte und Ballungsräume gewisse Lärmschutzanforderungen für schutzbedürftige Räumlichkeiten. Ein angemessener Lärmschutz kann in der Regel durch Schallschutzfenster realisiert werden.

Da sich allerdings der Trend abzeichnet in Wohngegenden zu ziehen, die einer sehr hohen Lärmimmission unterliegen (z.B. in direkter Nähe zu Häfen o.a.), sto-ßen die herkömmlichen Schallschutzfenster an Ihre Grenzen. Der Schallschutz konnte ohne weiteres durch ein nicht zu öffnendes Schallschutzfenster mit entsprechenden Schalldammeigenschaften vollbracht werden. Dabei wird jedoch der akustische Kontakt zur Außenwelt unterbunden, der wiederum zum Komfort des Nutzers nötig ist. Auch kann keine Lüftung über ein Kippen des Fensters vollzogen werden.

Hier setzt die vorliegende Erfindung an und macht es sich zur Aufgabe, eine verbesserte Fensteranordnung vorzuschlagen, insbesondere eine Fensteranordnung vorzuschlagen, mit der Lüftung und Schallschutz gleichzeitig ermöglicht bzw. gegenüber bestehenden Systemen verbessert werden kann.

Diese Aufgabe wird erfindungsgemäß durch den Gegenstand des unabhängigen Patentanspruchs 1 gelöst, wobei vorteilhafte Weiterbildungen der erfindungsgemäßen Fensteranordnung in den jeweiligen abhängigen Patentansprüchen angegeben sind.

Demgemäß betrifft die Erfindung eine Fensteranordnung mit einem Fenstervorsatz, wobei der Fenstervorsatz mit einem Lüftungskanal ausgestattet ist, wobei der Lüftungskanal zumindest abschnittsweise, vorzugsweise vollständig, aus einer akustischen Absorberelementanordnung gebildet wird. Der Fenstervorsatz kann wie ein Fenster vor dem zu öffnenden Fenster angebracht werden.

Bei geschlossenem Fenster wird ein Zwischenraum zwischen dem Fenster und dem Fenstervorsatz ausgebildet, in welchen der Lüftungskanal mündet.

Wird nunmehr das Fenster geöffnet, kann Luft aus der Umgebung über den Lüftungskanal in den Innenraum hinter dem Fenster strömen und selbstverständlich vice versa. Da der Schall jedoch den Lüftungskanal passieren muss, findet hier eine Reduktion der Schallübertragung, insbesondere eine Schallabsorption, statt. Im Ergebnis kann eine Fensteranordnung bereitgestellt werden, mit der Lüftung und Schallschutz gleichermaßen ermöglicht bzw. gegenüber bestehenden Systemen verbessert werden kann.

Gemäß der Erfindung ist vorgesehen, dass der Fenstervorsatzrahmen hinsichtlich seiner Abmessungen an den Blendrahmen angepasst ist, so dass er als Vorsatz vor den Blendrahmen angebracht, vorzugsweise verschraubt, werden kann. Es ist vorteilhaft, wenn der Fenstervorsatzrahmen beispielsweise bündig mit der Innenkante des Blendrahmens abschließt, so dass sich in diesem Bereich ein nahezu nahtloser Übergang ergeben kann.

Gemäß der Erfindung ist ferner vorgesehen, dass ein Zwischenraum zwischen dem Fenster und dem Fenstervorsatz ausgebildet ist, wobei der Lüftungskanal eine erste, der Umgebungsluft zugewandte Öffnung und eine zweite, dem Zwischenraum zugewandte, Öffnung aufweist. Der sich bei geschlossenem Fenster bzw. Fensterflügel ausbildende Zwischenraum steht über den Lüftungskanal in Verbindung mit der Umgebungsluft auf der Außenseite der Fensteranordnung. Sobald das Fenster bzw. der Fensterflügel geöffnet wird, kann Luft aus der Umgebung über den Lüftungskanal in den Innenraum des Gebäudes hinter dem Fenster strömen und selbstverständlich vice versa. Da der Schall jedoch den Lüftungskanal mit der akustischen Absorberelementanordnung passieren muss, findet hier eine Reduktion der Schallübertragung, insbesondere Schallabsorption, statt.

In einer vorteilhaften Ausgestaltung der Erfindung kann vorgesehen sein, dass das Fenster mit einer Parallel-Abstelleinrichtung, Dreh-, Kipp- und/oder Dreh-Kipp-Einrichtung ausgestattet ist. Die vorgenannten Einrichtungen eignen sich als vorteilhafter Öffnungs- bzw. Schließmechanismus für das Fenster, um das Fenster zwischen einer geschlossenen Position und einer Lüftungsposition hin und her zu bewegen.

In einer weiteren vorteilhaften Ausgestaltung der Erfindung kann vorgesehen sein, dass der Lüftungskanal mindestens eine Umlenkung aufweist, insbesondere dass der Lüftungskanal mindestens zwei Abschnitte aufweist, die sich hinsichtlich ihrer Ausrichtung in Bezug auf die Blendrahmenebene unterscheiden, insbesondere dass der Lüftungskanal einen ersten, dritten und fünften Abschnitt aufweist, die im Wesentlichen parallel, vorzugsweise parallel, zur Blendrahmenebene ausgerichtet sind und einen zweiten und vierten Abschnitt, die im Wesentlichen senkrecht, vorzugsweise senkrecht, zu der Blendrahmenebene ausgerichtet sind, wobei die Abschnitte zwischen den Öffnungen und angebracht sind, wobei der erste Abschnitt in die erste Öffnung und der fünfte Abschnitt in die zweite Öffnung mundet. Durch die mindestens eine Umlenkung, kann dafür gesorgt werden, dass der Schall auf dem Weg von außen nach innen möglichst vielen Reflexionen ausgesetzt ist. Bei jeder Reflexion wird Schallenergie in Wärme umgewandelt. Daher trägt eine möglichst große Auswahl von Reflexionen dazu bei, dass möglichst viel Schallenergie absorbiert wird.

In einer weiteren vorteilhaften Ausgestaltung der Erfindung kann vorgesehen sein, dass die Absorberelementanordnung aus offenporigen Materialien mit hohem Strömungswiderstand, wie beispielsweise Mineralwolle und/oder Steinwolle gebildet wird.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine erfindungsgemäße Fensteranordnung in einer geschlossenen Position des Fensterflügels in einer Querschnittdarstellung;
- Fig. 2: eine erfindungsgemäße Fensteranordnung in einer geöffneten Position des Fensterflügels in einer Querschnittdarstellung;
- Fig. 3: eine erfindungsgemäße Fensteranordnung in einer perspektivischen Ansicht;
- Fig. 4: eine Querschnittsdarstellung des Fenstervorsatzes.

Folgende Bezugszeichen werden in den Abbildungen verwendet:
- B: Blendrahmenebene
- I: Innenraum
- A: Außen / Umgebung
1 Fenster
2 Fenstervorsatz
3 Zwischenraum
- 11: Blendrahmen
- 12: Flügelrahmen

- 121: Flächenelement
- 21: Fenstervorsatzrahmen
- 22: Flächenelement
- 23: akkustische Absorberelementanordnung
- 24: Lüftungskanal
- 25: Lüftungsgitter

- 241: erste Öffnung
- 242: zweite Öffnung
- 243: erster Abschnitt
- 244: zweiter Abschnitt
- 245: dritter Abschnitt
- 246: vierter Abschnitt
- 247: fünfter Abschnitt

Soweit hier die Begrifflichkeiten "Außen" und "Innen" verwendet werden, ist damit die Ausrichtung der Komponente insbesondere in den Innenraum eines Gebäudes oder in Richtung außerhalb des Gebäudes, sprich zur Umgebungsluft gemeint.

Eine erfindungsgemäße Fensteranordnung umfasst im Wesentlichen ein Fenster und einen Fenstervorsatz.

Bei dem Fenster 1 kann es sich um ein handelsübliches Fenster handeln, umfassend im Wesentlichen einen Blendrahmen 11 und einen Flügelrahmen 12. Der Flügelrahmen nimmt ein Flächenelement, in der Regel eine Isolierglasscheibe, auf. Aber auch Einfachverglasungen sind denkbar. Die Flügelrahmenelemente bzw. Blendrahmenelemente umfassen in der Regel Aluminium- oder Kunststoffprofile, die mittel Isolierprofilen, in der Regel aus Kunststoff, miteinander verbunden sind. Aber auch andere, grundsätzlich beliebige, Aufbauten der einzelnen Fensterprofile sind denkbar. Auch sind andere geeignete Materialien, wie beispielsweise Holz, denkbar.

Der Flügelrahmen 12 kann gegenüber dem Blendrahmen 11 gekippt, gedreht, abgestellt und/oder parallel verschoben, letztendlich also das Fenster geöffnet werden. Hierzu ist das Fenster mit einer sogenannten Parallel-Abstelleinrichtung, Dreh-, Kipp- und/oder Dreh-Kipp-Einrichtung (nicht dargestellt) ausgestattet. Letztendlich kann das Fenster bzw. der Fensterflügel aus einer geschlossenen Position in eine geöffnete Position und vice versa überführt werden. Auch andere Arten der Bewegung zwischen Flügelrahmen und Blendrahmen sind denkbar, die letztendlich ermöglichen, dass das Fenster zu Lüftungszwecken geöffnet wird.

Der Aufbau des Fensters ist dem Fachmann hinreichend bekannt und muss hier nicht weiter vertieft werden.

Der Fenstervorsatz 2 umfasst im Wesentlichen einen Fenstervorsatzrahmen 21 und ein Flächenelement 22, in der Regel ebenfalls eine Isolierverglasung.

Der Fenstervorsatzrahmen 21 umfasst in der Regel vier Rahmenelemente, die zu einem rechteckförmigen Rahmen zusammengefügt sind. Das Rahmenelement als solches kann ebenfalls mehrteilig ausgeführt sein, sprich aus mehreren Profilen, vorzugsweise Hohlprofilen, ausgestaltet sein. Das Flächenelement 22 ist von dem Fenstervorsatzrahmen 21 aufgenommen. Als Material der Rahmenelemente kommt vorzugsweise Aluminium zum Einsatz. Denkbar sind aber auch weitere geeignete Materialien, wie beispielsweise Kunststoff.

Der Fenstervorsatzrahmen 21 als solches ist hinsichtlich seiner Abmessungen an den Blendrahmen 11 angepasst, so dass er als Vorsatz vor den Blendrahmen angebracht, vorzugsweise verschraubt, werden kann. Im Idealfalle ist der Fenstervorsatzrahmen 21 bündig mit der Innenkante des Blendrahmens 11.

Der Fenstervorsatzrahmen 21 ist erfindungsgemäß mit einem Lüftungskanal 24 ausgestattet, der zumindest abschnittsweise, vorzugsweise vollständig, aus einer akustischen Absorberelementanordnung 23 gebildet wird. Weitere Details hierzu ergeben sich aus einer näheren Betrachtung der erfindungsgemäßen Fensteranordnung.

Wie in den Abbildungen dargestellt, ist der Fenstervorsatz 2 vor dem Fenster 1 montiert, insbesondere ist der Fenstervorsatzrahmen 21 als Vorsatz vor dem Blendrahmen 11 montiert. Bei geschlossenem Fenster 1 bzw. Flügelrahmen 12 ist erkennbar, dass sich ein Zwischenraum 3 zwischen dem Fenstervorsatz 2, insbesondere dem Flächenelement 22 des Fenstervorsatzes, und dem Fenster 1, insbesondere dem Flügelrahmen 12 bzw. dessen Flächenelement 121, ergibt.

In einer üblichen Montageposition ist der Fenstervorsatz 2 auf der Außenseite des Fensters 1 montiert bzw. bildet der Fenstervorsatz 2 die Außenseite der Fensteranordnung.

Der Lüftungskanal 24 weist eine erste, von der Außenseite her für Umgebungsluft zugängliche, Öffnung 241 und eine zweite, dem Zwischenraum 3 zugewandte, Öffnung 242 auf. Der Lüftungskanal 24 mündet demnach in den Zwischenraum 3. Mit anderen Worten, der Lüftungskanal 24 stellt eine Verbindung zwischen der Umgebung und dem Zwischenraum 3 her.

Wie in den Abbildungen erkennbar ist, wird der Lüftungskanal 24 über weite Strecken durch die akustische Absorberelementanordnung 23, insbesondere durch einzelne akustische Absorberelemente gebildet. Die akustischen Absorberelemente können beispielsweise als Einlegelemente in dem Fenstervorsatzrahmen 21 ausgestaltet sein und vorzugsweise mittels Schrauben mit dem Fenstervorsatzrahmen 21 bzw. dem Rahmenelement verbunden sein. Die Absorberelementanordnung kann aber auch als einzelnes monolithisches Element ausgestaltet sein.

Bei den akustischen Absorberelementen bzw. der akustischen Absorberelementanordnung kommen vorzugsweise offenporigen Materialien mit hohem Strömungswiederstand, wie beispielsweise Mineralwolle und/oder Steinwolle zum Einsatz.

Die Absorberelemente müssen nicht vollständig aus diesen Materialien bestehen. Es kommen auch Trägermaterialien in Frage. Die dem Lüftungskanal zugewandten Bereiche sollten jedoch aus akustisch wirksamen Absorbermaterialien gebildet sein.

Vorzugsweise weist der Lüftungskanal 24 mindestens eine Umlenkung auf. Hierzu kann der Lüftungskanal 24 mindestens zwei Abschnitte aufweisen, die sich hinsichtlich ihrer Ausrichtung in Bezug auf die Blendrahmenebene B unterscheiden. Im Wesentlichen weist der Lüftungskanal einen ersten, dritten und fünften Abschnitt 243, 245, 247 auf, die im Wesentlichen parallel, vorzugsweise parallel, zur Blendrahmenebene B ausgerichtet sind und einen zweiten und vierten Abschnitt 244, 246, die im Wesentlichen senkrecht, vorzugsweise senkrecht, zu der Blendrahmenebene ausgerichtet sind. Die Abschnitte sind zwischen den Öffnungen 241 und 242 angebracht, wobei der erste Abschnitt 243 in die erste Öffnung 241 und der fünfte Abschnitt 247 in die zweite Öffnung 242 mündet. Die Abschnitte als solches sind in der Reihenfolge ihrer Zählweise hintereinander angeordnet. Im Ergebnis ergibt sich ein Lüftungskanal 24 mit mehreren Umlenkungen. Der Lüftungskanal könnte auch als Lüftungskanal nach Art eines Labyrinthes angesprochen werden.

Im Ergebnis ergibt sich eine Fensteranordnung, die positive Eigenschaften hinsichtlich Lüftungsmöglichkeit und Schallschutz miteinander vereint. Bei geöffnetem Fenster 1 bzw. Flügelrahmen 12 findet eine Lüftung über den Lüftungskanal 24 statt. Der Flügelrahmen 12 wird gewissermaßen zu dem bei geschlossenem Fenster bestehenden Zwischenraum 3 hin geöffnet. Luft kann aus der Umgebung über den Lüftungskanal 24 in den Innenraum hinter dem Fenster 1 strömen und selbstverständlich vice versa. Da der Schall jedoch den Lüftungskanal 24 passieren muss, findet hier eine Reduktion der Schallübertragung statt.

Das Flächenelement 22 des Fenstervorsatzes 2 und auch der Rahmen 21 des Fenstervorsatzes wirken ebenfalls schalldämmend, so dass auch durch die vorgenannten Komponenten Umgebungsgeräusche nicht oder nur deutlich reduziert in den Innenraum gelangen können.

Als Schutz vor Insekten oder größeren Staubpartikeln kann ein Lüftungsgitter 25 vorgesehen sein. Das Lüftungsgitter 25 kann in dem Fenstervorsatz 2, vorzugsweise vor dem Lüftungskanal 24, installiert sein.

Es ist ebenfalls denkbar, dass Mittel vorgesehen sind, die dazu eingerichtet sind, den Lüftungsquerschnitt des Lüftungskanals 24 abschnittsweise zu verkleinern, beispielsweise durch Einsatz eines den Lüftungskanal 24 teilweise verschließenden Elementes, beispielsweise eines Absorberelementes, wie es beispielsweise in Fig. 4 dargestellt ist. Es ist ersichtlich, dass in einem Bereich des dritten Abschnitts des Lüftungskanals ein Absorberelement eingesetzt ist, welches mit dem Bezugszeichen 245' gekennzeichnet ist. Hingegen ist der dritte Abschnitt 245 im unteren Bereich frei. Diese Maßnahme dient im Wesentlichen zur weiteren Verbesserung des Schallschutzes.

Es kann ferner vorgesehen sein, dass der Lüftungskanal 24 in Strömungsrichtung unterschiedliche Querschnitte aufweist. Auch diese Maßnahme kann zur Reduktion der Schallübertragung beitragen.

## Patentansprüche

1. Fensteranordnung, umfassend ein Fenster (1) und ein Fenstervorsatz (2), wobei ein Zwischenraum (3) zwischen dem Fenster (1) und dem Fenstervorsatz (2) ausgebildet ist, und wobei der Fenstervorsatz (2) mit einem Lüftungskanal (24) ausgestattet ist, wobei der Lüftungskanal (24) eine erste, der Umgebungsluft zugewandte Öffnung (241) und eine zweite, dem Zwischenraum (3) zugewandte, Öffnung (242) aufweist, wobei der Lüftungskanal (24) zumindest abschnittsweise, vorzugsweise vollständig, aus einer akustischen Absorberelementanordnung (23) gebildet wird, und wobei der Fenstervorsatz (2) vor dem Fenster (1) montiert ist,
wobei das Fenster (1) einen Blendrahmen und einen Flügelrahmen mit einem Flächenelement, insbesondere eine Isolierverglasung, umfasst,
**dadurch gekennzeichnet, dass**
der Fenstervorsatz (2) einen Fenstervorsatzrahmen (21) und ein Flächenelement (22), insbesondere eine Isolierverglasung, umfasst, wobei der Fenstervorsatzrahmen (21) hinsichtlich seiner Abmessungen an den Blendrahmen (11) angepasst ist und als Vorsatz vor den Blendrahmen (11) angebracht ist.

2. Fensteranordnung nach Anspruch 1,
**dadurch gekennzeichnet, dass**
das Fenster (1) mit einer Parallel-Abstelleinrichtung, Dreh-, Kipp- und/oder Dreh-Kipp-Einrichtung ausgestattet ist.

3. Fensteranordnung nach mindestens einem der vorhergehenden Ansprüche,
**dadurch gekennzeichnet, dass**
der Lüftungskanal (24) mindestens eine Umlenkung aufweist, insbesondere dass der Lüftungskanal (24) mindestens zwei Abschnitte aufweist, die sich hinsichtlich ihrer Ausrichtung in Bezug auf die Blendrahmenebene (B) unterscheiden, insbesondere dass der Lüftungskanal einen ersten, dritten und fünften Abschnitt (243, 245, 247) aufweist, die im Wesentlichen parallel, vorzugsweise parallel, zur Blendrahmenebene (B) ausgerichtet sind und einen zweiten und vierten Abschnitt (244, 246), die im Wesentlichen senkrecht, vorzugsweise senkrecht, zu der Blendrahmenebene (B) ausgerichtet sind, wobei die Abschnitte zwischen den Öffnungen (241 und 242) angebracht sind, wobei der erste Abschnitt (243) in die erste Öffnung (241) und der fünfte Abschnitt (247) in die zweite Öffnung (242) mündet.

4. Fensteranordnung nach mindestens einem der vorhergehenden Ansprüche,
**dadurch gekennzeichnet, dass**
die akustische Absorberelementanordnung (23) durch einzelne akustische Absorberelemente gebildet wird.

5. Fensteranordnung nach mindestens einem der vorhergehenden Ansprüche,
**dadurch gekennzeichnet, dass**
die akustischen Absorberelemente (23) als Einlegelemente in dem Fenstervorsatzrahmen (21) ausgestaltet sind und insbesondere mittels Schrauben mit dem Fenstervorsatzrahmen (21) verbunden sind.

6. Fensteranordnung nach mindestens einem der vorhergehenden Ansprüche,
**dadurch gekennzeichnet, dass**
die Absorberelementanordnung (23) bzw. die Absorberelemente (23) aus offenporigen Materialien mit hohem Strömungswiederstand, wie beispielsweise Mineralwolle und/oder Steinwolle, gebildet werden.

## Claims

1. A window arrangement comprising a window (1) and a window attachment (2),
wherein a gap (3) is formed between the window (1) and the window attachment (2), and wherein the window attachment (2) is equipped with a ventilation duct (24), wherein the ventilation duct (24) has a first opening (241) facing the ambient air and a second opening (242) facing the gap (3), wherein at least sections, preferably the entirety of the ventilation duct (24) is formed from an acoustic absorber element arrangement (23), and wherein the window attachment (2) is mounted in front of the window (1), wherein the window (1) comprises a window frame and a casement frame having a surface element, in particular insulating glazing,
**characterized in that**
the window attachment (2) has a window attachment frame (21) and a surface element (22), in particular insulating glazing, wherein the window attachment frame (21) is adapted to the window frame (11) in terms of its dimensions and is mounted in front of the window frame (11) as an attachment.

2. The window arrangement according to claim 1,
**characterized in that**
the window (1) is equipped with a parallel stop, turn, tilt and/or turn/tilt mechanism.

3. The window arrangement according to at least one of the preceding claims,
**characterized in that**
the ventilation duct (24) exhibits at least one deflection, in particular that the ventilation duct (24) has at least two sections differing in terms of their orientation relative to the window frame plane (B), in particular that the ventilation duct has a first, third and fifth section (243, 245, 247) aligned substantially parallel, preferably parallel, to the window frame plane (B) and a second and fourth section (244, 246) aligned substantially perpendicular, preferably perpendicular, to the window frame plane (B), wherein the sections are fit between the openings (241 and 242), wherein the first section (243) opens into the first opening (241) and the fifth section (247) opens into the second opening (242).

4. The window arrangement according to at least one of the preceding claims,
**characterized in that**
the acoustic absorber element arrangement (23) is formed by individual acoustic absorber elements.

5. The window arrangement according to at least one of the preceding claims,
**characterized in that**
the acoustic absorber elements (23) are designed as insert elements in the window attachment frame (21) and are in particular connected to the window attachment frame (21) via screws.

6. The window arrangement according to at least one of the preceding claims,
**characterized in that**
the acoustic absorber element arrangement (23) or the absorber elements (23) respectively are formed from open-pored materials of high flow resistance such as, for example, mineral wool and/or rock wool.

## Revendications

1. Système de fenêtre comprenant une fenêtre (1) et un avant de fenêtre (2), dans lequel un espace intermédiaire (3) est formé entre la fenêtre (1) et l'avant de fenêtre (2), et l'avant de fenêtre (2) est équipé d'un canal de ventilation (24), le canal de ventilation (24) présentant une première ouverture (241) tournée vers l'air ambiant et une deuxième ouverture (242) tournée vers l'espace intermédiaire (3), le canal de ventilation (24) étant formé au moins localement, de préférence entièrement, par un ensemble d'éléments d'absorption acoustique (23), et l'avant de fenêtre (2) étant monté devant la fenêtre (1),
la fenêtre (1) comprend un cadre dormant et un cadre ouvrant avec un élément de surface, en particulier un vitrage isolant,
**caractérisé en ce que**
l'avant de fenêtre (2) comprend un cadre d'avant de fenêtre (21) et un élément de surface (22), en particulier un vitrage isolant, le cadre d'avant de fenêtre (21) étant adapté, quant à ses dimensions, au cadre dormant (11) et étant monté comme un avant-corps devant le cadre dormant (11).

2. Système de fenêtre selon la revendication 1,
**caractérisé en ce que**
la fenêtre (1) est équipée d'un dispositif de positionnement parallèle, d'un dispositif de pivotement, de basculement et/ou de pivotement-basculement.

3. Système de fenêtre selon l'une au moins des revendications précédentes, **caractérisé en ce que**
le canal de ventilation (24) comporte au moins un renvoi,
en particulier **en ce que** le canal de ventilation (24) comporte au moins deux tronçons qui diffèrent quant à leur orientation par rapport au plan de cadre dormant (B),
en particulier **en ce que** le canal de ventilation comporte un premier, un troisième et un cinquième tronçon (243, 245, 247) orientés sensiblement parallèlement, de préférence parallèlement, au plan de cadre dormant (B), et un deuxième et un quatrième tronçon (244, 246) orientés sensiblement perpendiculairement, de préférence perpendiculairement, au plan de cadre dormant (B), lesdits tronçons étant montés entre les ouvertures (241 et 242), le premier tronçon (243) débouchant dans la première ouverture (241) et le cinquième tronçon (247) débouchant dans la deuxième ouverture (242).

4. Système de fenêtre selon l'une au moins des revendications précédentes, **caractérisé en ce que**
l'ensemble d'éléments d'absorption acoustique (23) est formé par des éléments d'absorption acoustique individuels.

5. Système de fenêtre selon l'une au moins des revendications précédentes, **caractérisé en ce que**
les éléments d'absorption acoustique (23) sont conçus comme des éléments d'insertion dans le cadre d'avant de fenêtre (21) et sont en particulier reliés au cadre d'avant de fenêtre (21) au moyen de vis.

6. Système de fenêtre selon l'une au moins des revendications précédentes, **caractérisé en ce que**
l'ensemble d'éléments d'absorption (23) ou les éléments d'absorption (23) sont formés en matériaux à pores ouverts ayant une résistance élevée à l'écoulement, comme par exemple en laine minérale et/ou en laine de roche.
